# EUROPÄISCHE PATENTSCHRIFT

(11) **EP 0 013 954 B1**
(45) Veröffentlichungstag und Bekanntmachung des Hinweises auf die Patenterteilung: **22.09.1982**
(21) Anmeldenummer: 80100257.7
(22) Anmeldetag: 21.01.1980
(51) Int. Cl.: B65H 35/04, G06C 11/10, G06K 13/26, B41J 11/36

(54) **Messerantrieb für eine Papiertransportvorrichtung**
Cutting blade drive for paper feeding device
Entraînement du couteau pour dispositif d'alimentation en papier

(30) Priorität: 24.01.1979 DE 2902654
(43) Veröffentlichungstag der Anmeldung: 06.08.1980
(73) Patentinhaber: Control Commerce AG, CH-7130 Ilanz/Graubünden (CH)
(72) Erfinder: Rethmeier, Gerhard, D-4800 Bielefeld 17 (DE)
(74) Vertreter: Rau, Günther

## Beschreibung

Die Erfindung betrifft eine Messerantriebeinrichtung für eine Papiertransportvorrichtung mit einer durch einen Motor antreibbaren, an einer Trägerscheibe seitlich befestigten Kurvenscheibe, auf deren Umfang mehrere Einsenkungen unterschiedlicher Tiefe verteilt sind, und mit einem um eine feste Achse schwenkbar gelagerten Zahnsegmenthebel, der über eine Rolle an der Kurvenscheibe anliegt und dessen Verzahnung mit einem Zahnrad kämmt, das über einen Freilauf eine Papiertransportwalze antriebt, wenn der Zahnsegmenthebel jeweils aus einer Einsenkung herausgeschwenkt wird.

Eine Papiertransportvorrichtung dieser Art für den Transport eines Registrierstreifens in einer Registrierkasse ist beispielsweise in der DE-PS 29 02 654 vorgeschlagen worden. Wenn bei dieser Papiertransportvorrichtung die am Zahnsegmenthebel angebrachte Rolle sich in eine Einsenkung hinabbewegt, tritt der Freilauf in Wirkung, so daß die Papiertransportwalze nicht bewegt wird. Läuft aber dann die Rolle am Ende der Einsenkung die Kurvenbahn hinauf, so kommt es, da in dieser Richtung der Freilauf sperrt, zu einem Papiertransport. Die Länge des Papiertransports hängt von der Tiefe der Einsenkung ab. Die tiefste Einsenkung dient bei einer solchen Papiertransportvorrichtung im allgemeinen dazu, nach beendetem Druck eines Bons, wie z.B. eines Kassenbons, den Papierstreifen eine besonders lange Strecke vorzuschieben, die Schnittstelle von der letzten ausgedruckten Zeile abzusetzen und eventuell auf das neue Vorderende des Papierstreifens einen Aufdruck, beispielsweise einen Firmenaufdruck, aufzubringen.

Ein Nachteil dieser in der DE-PS 29 02 654 beschriebenen Papiertransportvorrichtung besteht darin, daß der Bon von Hand abgerissen werden muß: Eine Messerantriebeinrichtung in Verbindung mit einer Papiertransportvorrichtung einer Registrierkasse ist aus der US-A-3 296 961 bekannt. Zur Steuerung des Abtrennens wirkt die Drucksteuereinheit auf den Abstützpunkt eines nockenbetätigten Hebels. Der Erfindung lag deshalb die Aufgabe zugrunde, für eine Papiertransportvorrichtung des eingangs bezeichneten Art eine Messerantriebeinrichtung zur Betätigung eines Abschneidemessers zu schaffen. Dabei soll diese Messerantriebeinrichtung immer dann in Tätigkeit treten, wenn sich die Rolle am Zahnsegmenthebel in die tiefste Absenkung der Kurvenscheibe bewegt hat, weil dies für die Messerantriebeinrichtung ein brauchbares Signal ergibt, in Tätigkeit zu treten und den fertig ausgedruckten Bon abzuschneiden.

Diese Aufgabe wird gemäß der Erfindung gelöst durch eine Messerantriebeinrichtung der gattungsgemäßen Art, dadurch daß auf der der Kurvenscheibe gegenüberliegenden Seite der Trägerscheibe ein zweiter, um eine feste Achse schwenkbar gelagerter Zahnsegmenthebel vorgesehen ist, der bei Überschreiten eines ersten Ausschwenkwinkels das über der Papierbahn angeordnete Messer betätigt und an dem eine Rolle befestigt ist, die bei einem zweiten, kleineren Ausschwenkwinkel des zweiten Zahnsegmenthebels auf einen an der Trägerscheibe befestigten Kurvennocken mit einer ansteigenden Kurve aufläuft, wodurch anschließend der zweite Zahnsegmenthebel bis zu einem Überschreiten auch des ersten Ausschwenkwinkels geführt wird, daß die Verzahnung des zweiten Zahnsegmenthebels mit einem Zahnrad kämmt, das antriebsmäßig mit dem Zahnrad, das mit dem ersten Zahnsegmenthebel kämmt, so verbunden ist, daß bei einer bestimmten Einschwenktiefe des ersten Zahnsegmenthebels der zweite Zahnsegmenthebel so weit ausgeschwenkt wird, daß der zweite Ausschwenkwinkel überschritten wird, wobei in der Verbindung zwischen diesen Zahnrädern eine Mitnehmerkupplung vorgesehen ist, die ein Voreilen des zum ersten Ausschwenkwinkel geführten zweiten Zahnsegmenthebels ermöglicht.

Bei einer solchen Kassenbonschneideeinrichtung wird es bevorzugt, daß die Betätigung des Messers durch eine im vorstehenden Patentanspruch 2 näher bezeichnete Einrichtung erfolgt.

Es ist manchmal erwünscht, daß ein und derselbe Bon zweimal ausgedruckt wird. Dies ist beispielsweise bei Kellnerkassen bevorzugt, da Kellner oftmals einen Bon für den Kunden und einen Bon für sich selbst brauchen. In einem solchen Fall sollten die beiden identischen Bons nicht vollständig durchgetrennt werden. Das vollständige Abreißen kann dann durch den Kellner erfolgen. Dadurch, daß die Schneide des Messers üblicherweise in einem Winkel zur Oberfläche des Papierstreifens angeordnet ist, kann durch eine mehr oder weniger starke Bewegung des Messers der Kassenbon ab- oder aber nur angeschnitten werden.

Um zu erreichen, daß man eine in den vorstehenden Patentansprüchen 1 und 2 näher beschriebene Vorrichtung auf Anschneiden oder Abschneiden umschalten kann, ist diese Vorrichtung vorzugsweise so weitergebildet, wie es im vorstehenden Patentanspruch 3 beschrieben ist.

Liegt der kürzere Anschlag vor dem erwähnten Stift am zweiten Zahnsegmenthebel, so wird der Kipphebel beim Ausschwenken des zweiten Zahnsegmenthebels weniger gekippt, so daß es nur zu einem Anschneiden des Kassenbons kommt. Liegt dagegen der längere Anschlag vor diesem Stift, so wird bei der gleichen Schwenkbewegung des zweiten Zahnsegmenthebels der Kipphebel um einen größeren Betrag gekippt, so daß das Messer ebenfalls eine weitere Strecke zurücklegt und somit den Kassenbon vollständig abschneidet.

Soll zu Beginn des Kassenbons der Name und die Adresse einer Firma aufgedruckt werden, so kann man in einfacher Weise gemäß dem vorstehenden Patentanspruch 4 das Messer und einen eine entsprechende Beschriftung tragenden Druckstempel gemeinsam auf einem Träger befestigen, wobei der Druckstempel auf stromaufwärtiger Seite des Messers liegt, so daß beim Abschneiden eines Bons gleichzeitig für den nächsten Bon ein entsprechender Aufdruck erfolgen kann.

Eine Ausführungsform einer erfindungsgemäßen Vorrichtung wird nun anhand der beigefügten Zeichnungen näher erläutert.

In den Zeichnungen zeigen :
Figur 1 eine Seitenansicht einer Papiertransportvorrichtung, mit welcher der erfindungsgemäße Messerantrieb verbunden werden kann ;
Figur 2 die Kurvenscheibe der Vorrichtung von Fig. 1 in Einzeldarstellung ;
Figur 3 eine Seitenansicht der Vorrichtung von Fig. 1, jedoch mit erfindungsgemäßem Messerantrieb und Klischeestempel ;
Figur 4 eine Einzeldarstellung der Kurven- . scheibe für die Papierschneideeinrichtung ;
Figur 5 eine perspektivische Darstellung der Vorrichtung von Fig. 1, die auch wichtige Einzelheiten des Messerantriebs gemäß Fig. 3 zeigt ;
Figur 6 eine perspektivische Ansicht der wesentlichen Teile des Messerantriebs gemäß Fig. 3 ; und
Figur 7 eine Detail des Messerantriebs gemäß den Fig. 3 bis 6.

Gemäß den Fig. 1 und 5 ist auf einer festen Achse 1 ein erster Zahnsegmenthebel 2 gelagert, an dem eine Rolle 3 befestigt ist, die durch eine (nicht dargestellte) Feder gegen eine Kurvenscheibe 4 gedrückt wird, welche mit einem Kurvenscheibenträger 4a verbunden ist. Auf diesem ist mittels eines Achsstummels 22 ein Kurvenhebel 5 schwenkbar befestigt (Fig. 2 und 5). Aus Fig. 2 ist ersichtlich, daß die Rolle 3 je nach der Freigabe verschiedenen Absenkungen folgen kann, so daß Abläufe A, B, C und D ermöglicht werden.

Die Verzahnung 6 des Zahnsegmenthebels 2 steht mit einem Zahnrad 7 in Eingriff. Dieses steht wiederum über eine Freilaufkupplung 8 mit einem Zahnrad 9 in Verbindung, welches eine Papier^{f}örderwalze 10 antriebt, vor der ein Farbband 10a und ein Druckstößel 10b zum Drucken von Zeichen geführt ist. Eine Gegenwalze 11 drückt eine Papierbahn 12 an die Papierförderwalze 10 an.

Erfolgt nun eine Schwenkbewegung des Zahnsegmenthebels 2 in Gegenuhrzeigersinn, so bewegt sich das Zahnrad 7 im Uhrzeigersinn. Die bei dieser Drehrichtung des Zahnrades 7 wirksame Freilaufkupplung 8 (Fig. 5) treibt das Zahnrad 9 nicht an, weshalb eine Drehbewegung der Papierförderwalze 10 unterbleibt. Erst beim Anheben des Zahnsegmenthebels 2 kommt es zu einer Drehbewegung des Zahnrads 7 im Gegenuhrzeigersinn, wobei die Freilaufkupplung gesperrt ist und das Zahnrad 9 mitgenommen und die Papierbahn 12 transportiert wird. Wenn kein Transport erfolgen soll, wird der Zahnsegmenthebel 2 durch eine Halteklinke 13 in seiner Bewegung gehindert. Durch Bestromung eines Elektromagneten 14 wird dessen Anker 15 angezogen und über eine Zugstange 16 die Halteklinke 13 im Uhrzeigersinn geschwenkt, so daß der Zahnsegmenthebel 2 freigegeben wird und ein Papiertransport erfolgen kann, wenn die Rolle 3 der Absenkung auf der Kurvenscheibe bzw. dem Kurvenhebel -folgen kann. Wie aus Fig. 2 ersichtlich, können wegen der unterschiedlichen Tiefen der Absenkungen auf der Kurvenscheibe 4 und dem Kurvenhebel 5 und durch eine Bestromung des Magneten 14 im richtigen Zeitpunkt, bei einem Umlauf der Kurvenscheibe, verschieden lange Papiertransporte erreicht werden.

### Ablauf A

In der Ausgangsstellung der Antriebsachse 17 liegt die Rolle des Zahnsegmenthebels 2, der von der Halteklinke 13 in seiner Ausgangslage gehalten wird, über der Aussparung A der Kurvenscheibe 4 (Fig. 2). Durch kurzes Bestromen des Magneten 14 wird der Zahnsegmenthebel 2 freigegeben und bewegt sich, gezogen durch Federkraft, im Gegenuhrzeigersinn, bis seine Rolle 3 auf der Kurvenbahn 18 der Kurvenscheibe 4 aufliegt. Durch den jetzt beginnenden Umlauf der Kurvenscheibe wird durch die Kurvenbahn 19 die Rolle 3 in ihre Ausgangslage gedrückt und das Papier eine Zeile transportiert. Gleichzeitig wird der Zahnsegmenthebel 2 wieder durch die Klinke 13 gesperrt.

### Ablauf B

Die Freigabe des Zahnsegmenthebels 2 erfolgt zu Anfang des Ablaufs B, so daß die Rolle 3 der Kurvenbahn 20 folgen kann. Beim Zurückdrücken der Rolle 3 durch die Kurvenbahn 21 erfolgt der Papiertransport. Der zurückgelegte Weg des Zahnsegmenthebels entspricht einem Papiertransport von 9 Zeilen. Der auf dem Achsstummel 22 schwenkbar gelagerte Kurvenhebel 5 wird von der Rolle 3 während ihres Aufstiegs über die Kurvenbahn 21 nach außen gedrückt und anschließend durch eine Feder 23 wieder in Anlage mit der Kurvenscheibe 4 gebracht.

### Ablauf C

Die Freigabe des Zahnsegmenthebels 2 zu Beginn des Ablaufs C hat zur Folge, daß die Rolle 3 der Kurvenbahn 24 folgt. Der Weg des Zahnsegmenthebels beim Zurückdrücken der Rolle 3 durch die Kurvenbahn 25 ergibt einen Papiertransport von 2 Zeilen.

### Ablauf D

Wenn der Zahnsegmenthebel 2 zu Beginn des Ablaufs D freigegeben wird, dann folgt die Rolle 3 der Kurvenbahn 21. Der Weg des Zahnsegmenthebels beim Zurückdrücken der Rolle 3 durch die Kurvenbahn 21 ergibt einen Papiertransport von einer Zeile.

In Fig. 2 ist mit dem Wort « Druckzeit » ein Zeitabschnitt während des Umlaufs der Kurvenscheibe 4 und des Kurvenhebels 5 eingezeichnet, während dem ein Papiertransport nicht stattfindet, zu welchem Zeitpunkt der Zahnsegmenthebel 2 freigegeben wird. In diesem Abschnitt liegen nur abfallende Kurvenbahnen, die wegen der Freilaufkupplung 8 keine Bewegung der Papierbahn 12 zu Folge haben. Es ist also eine verhältnismäßig lange Zeit während eines Umlaufs der Kurvenscheibe verfügbar während der der Druck vonstatten gehen kann, wobei es zu Beginn eines einzigen Umlaufs oder auch gegen Ende eines einzigen Umlaufs möglich ist, vor dem Drucken einen Papiervorschub von einer Zeile und nach dem Drucken einen Papiervorschub von einer Zeile, von zwei Zeilen oder von neun Zeilen durchzuführen.

Folgende Kombinationen der Abläufe sind während eines Kurvenscheibenumlaufs möglich : wobei hervorzuheben ist, daß in jeder solchen Kombination noch eine ausreichende Stillstandzeit der Papierbahn zum Drucken eingeschlossen ist.

Besondere Bedeutung kommt der Kombination A + B zu, wenn nach beendeter Addition die Summe ausgedruckt und der Bon nach diesem Ausdruck um neun Zeilen transportiert werden soll. Wird in diesem Fall auf einer Registrierkasse auf die Taste « Summe » gedrückt, so erfolgt eine sofortige Freigabe des Zahnsegmenthebels 2 durch den Elektromagneten 14, so daß bereits beim Anlaufen der Kurvenscheibe 4 die Rolle 3 des Zahnsegmenthebels, deren Ausgangsstellung in Fig. 2 gezeigt ist, sich auch die Kurvenbahn 18 absenkt. Beim Auflaufen der Rolle 3 auf die Kurvenbahn 19 kommt es zu einem Papiertransport um eine Zeile, was zur Folge hat, daß die im Anschluß daran ausgedruckte Summe von den Additionsposten noch um eine zusätzliche Zeile abgehoben wird. Unmittelbar darauf setzt der Druckvorgang ein, worauf der Ablauf B beginnt, durch welchen der neunzeilige Transport des Papiers erfolgt.

In der Folge wird anhand der Fig. 3 bis 6 der Messerantrieb beschrieben. Die Grundstellung eines auf der feststehenden Achse 1 schwenkbar gelagerten zweiten Zahnsegmenthebels 27 ist so gewählt, daß eine an ihm befestigte Rolle 28 den Umlauf eines auf der Trägerscheibe 4a befestigten Kurvennockens 28a nicht stört. Die Verzahnung 34 des Zahnsegmenthebels 27 steht mit einem Zahnrad 33 in ständigem Eingriff, und dieses ist über eine Mitnehmerkupplung 27a, deren Sinn und Wirkungsweise noch erläutert wird, mit einem Zahnrad 32 verbunden, das mit dem Zahnrad 7 kämmt. Diese Anordnung hat zur Folge, daß beim Einschwenken des ersten Zahnsegmenthebels 2 der zweite Zahnsegmenthebel 27 ausgeschwenkt wird. Wenn nun der erste Zahnsegmenthebel 2 eine große Bewegung im Gegenuhrzeigersinn vollführt, also die Bewegung des Ablaufs B macht, dann wird der zweite Zahnsegmenthebel 27 so weit ausgeschwenkt, daß die an ihm befestigte Rolle 28 über die Höhe der Kurvenbahn 29 des Kurvennockens 28a gehoben wird. Die nicht ansteigende Kurve 29 auf dem Kurvennocken 28a verhindert, daß der zweite Zahnsegmenthebel 27 wieder zurückfallen kann. Da nun aber beim weiteren Umlauf der Kurvenscheibe 4 der erste Zahnsegmenthebel wieder ausgeschwenkt wird, der zweite Zahnsegmenthebei 27 aber nicht zurückkehren kann, ist die Mitnehmerkupplung 27a, die in Fig. 7 näher gezeigt ist, erforderlich. Sie besteht aus zwei Kupplungsscheiben, von denen die eine einen Stift trägt, der in einer entsprechenden Kulissenkurve der anderen Kupplungsscheibe geführt ist. Beim weiteren Umlauf der Trägerscheibe 4a läuft nun die Rolle 28 auf eine ansteigende Kurvenbahn 31 des Kurvennockens 28a, wodurch der Zahnsegmenthebel 27 noch weiter ausgeschwenkt wird, was aufgrund der Mitnehmerkupplung 27a möglich ist. Die Rolle 28 wird durch diese Vorgänge von der Grundstellung 30 in eine erhöhte Stellung 35 (Fig. 4) gehoben. Bei dieser Stellung 35 der Rolle 28 kommt ein am Rollenhebei 27 befestigter Stift 36 in Anlage mit einem Anschlag 37, der an einem mittels Langlöchern und Stiften 38 verschiebbar angeordneten Schieber 39 vorgesehen ist. Die Stifte 38 sind an einem auf der Achse 1 drehbar gelagerten Kipphebel 40 befestigt, der wiederum in einer Stiftlagerung 41 eines längsverschieblichen Tragarms 48 eingreift. Am Tragarm 48 ist ein Messer 42 angebracht, das in Verbindung mit einem Gegenmesser 43 eine Schere zum Abschneiden des Papiers 12 bildet. Unterhalb des Messers 42 ist ein Abstreifer 44 in Schneidrichtung federnd angeordnet, der ein Klemmen der Schnittkante des in dem Druckwerk verbleibenden Papiers unter dem Messer 42 verhindert. Ein selbsttränkendes Klischee 45 ist in Druckrichtung verschiebbar am Tragarm 48 gelagert. Dieser Verschiebung wirkt eine Feder 46 entgegen, die einen Überhub des Tragarms 48 ausgleicht. Das Gegenmesser 43 ist gleichzeitig als Tisch für den Klischeedruck ausgebildet.

Beim Abschneiden eines Bons geschieht folgendes :
Die Rolle 3 des Zahnsegmenthebels 2 läuft über die Kurvenbahn 20, wobei der Zahnsegmenthebel 2 sehr weit einschwenkt, was ein entsprechendes Ausschwenken des Zahnsegmenthebels 27 zur Folge hat. Die am Zahnsegmenthebei 27 befestigte Rolle 28 läuft dann über die Kurvenbahn 29 des Kurvennockens 28a, während die Rolle 3 des Zahnsegmenthebels 2 die Kurvenbahn 21 hinaufläut und es zu einem Papiervorschub um 9 Zeilen kommt. Jetzt läuft die Rolle 28 des Zahnsegmenthebels 27 auf die stark ansteigende Kurvenbahn 31 auf, wodurch der Zahnsegmenthebel 27 im Uhrzeigersinn so weit geschwenkt wird, daß der Stift 36 gegen den Anschlag 37 des Schiebers 39 gedrückt wird, so daß es zu einem Kippen des Kipphebels 40 kommt, das über die Stiftlagerung 41 ein Absenken des Tragarms 48 und damit des Messers 42 und des Klischees 45 zur Folge hat. Das zwischen dem Messer 42 und dem Gegenmesser 43 liegende Papier 12 wird dabei abgeschnitten, wobei gleichzeitig das Klischee 45 zum Abdruck kommt.

Durch einen Elektromagneten 49 kann über eine Zugstange 50 und einen Hebel 51 der Schieber 39 in eine andere Stellung gebracht werden, so daß der Stift 36 des Zahnsegmenthebels 27 mit einem verkürzten Anschlag 52 in Anlage kommt. Dadurch verkürzt sich der Weg des Tragarms 48, und das Papier wird nur angeschnitten.

## Patentansprüche

1. Messerantriebeinrichtung für eine Papiertransportvorrichtung mit einer, durch einen Motor antreibbaren, an einer Trägerscheibe (4a) seitlich befestigten Kurvenscheibe (4), auf deren Umfang mehrere Einsenkungen unterschiedlicher Tiefe verteilt sind, und mit einem um eine feste Achse schwenkbar gelagerten Zahnsegmenthebel (2), der über eine Rolle (3) an der Kurvenscheibe anliegt und dessen Verzahnung (6) mit einem Zahnrad (7) kämmt, das über einen Freilauf (8) eine Papiertransportwalze antreibt, wenn der Zahnsegmenthebel jeweils aus einer Einsenkung herausgeschwenkt wird, dadurch gekennzeichnet, daß auf der der Kurvenscheibe (4) gegenüberliegenden Seite der Trägerscheibe (4a) ein zweiter, um eine feste Achse (1) schwenkbar gelagerter Zahnsegmenthebel (27) vorgesehen ist, der bei Überschreiten eines ersten Ausschwenkwinkels das über der Papierbahn (12) angeordnete Messer (42) betätigt und an dem eine Rolle (28) befestigt ist, die bei einem zweiten, kleineren Ausschwenkwinkel des zweiten Zahnsegmenthebels (27) auf einen an der Trägerscheibe (4a) befestigten Kurvennocken (28a) mit einer ansteigenden Kurve (31) aufläuft, wodurch anschließend der zweite Zahnsegmenthebel bis zu einem Überschreiten auch des ersten Ausschwenkwinkels geführt wird, daß die Verzahnung (34) des zweiten Zahnsegmenthebels (27) mit einem Zahnrad (33) kämmt, das antriebsmäßig mit dem Zahnrad (7), das mit dem ersten Zahnsegmenthebel (2) kämmt, so verbunden ist, daß bei einer bestimmten Einschwenktiefe des ersten Zahnsegmenthebels (2) der zweite Zahnsegmenthebel (27) soweit ausgeschwenkt wird, daß der zweite Ausschwenkwinkel überschritten wird, wobei in der Verbindung zwischen diesen Zahnrädern (33 und 7) eine Mitnehmerkupplung (27a) vorgesehen ist, die ein Voreilen des zum ersten Ausschwenkwinkel geführten zweiten Zahnsegmenthebels (27) ermöglicht.

2. Einrichtung nach Anspruch 1, dadurch gekennzeichnet, daß zur Betätigung des Messers (42) ein Kipphebel (40) vorgesehen ist, dessen eine Seite durch einen am zweiten Zahnsegmenthebel (27) angeordneten Stift (36) zum Schwenken gebracht werden kann und dabei mit seiner anderen Seite das Messer (42) betätigt.

3. Einrichtung nach Anspruch 2, dadurch gekennzeichnet, daß am Kipphebel (40) ein durch einen Elektromagneten (49) zwischen zwei Stellungen verschiebbarer Anschlagträger (39) angeordnet ist, wobei der Stift (36) in der einen Stellung an einem weiter abstehenden Anschlag (37) und in der anderen Stellung an einem weniger weit abstehenden Anschlag (52) in Anlage kommt, wobei wahlweise ein Anschnitt des Papiers einstellbar ist.

4. Einrichtung nach Anspruch 1, 2 oder 3, dadurch gekennzeichnet, daß das Messer (42) und ein Druckstempel (45) gemeinsam auf einem Tragarm (48) befestigt sind.

## Claims

1. Cutting blade drive for paper feeding device with motor-driven cam (4), which is laterally fixed to a carrier (4a) and has several circumferential notches of different depth, comprising the gear segment lever (2) swinging on a stationary axle and touching the cam by roller (3), of which the gearing (6) is in mesh with toothed wheel (7) driving a paper feeding drum by a freewheel device (8) each time when the gear segment lever is swung out of a notch. This drive further comprises a second gear segment lever (27) swinging on the stationary axle (1) at the side of the carrier (4a) opposite to cam (4), which actuates the cutter (42) arranged over the paper tape (12) on exceeding the first swing-out angle. The gear segment lever (27) further comprising the roller (28) which, at a second smaller swing-out angle of the second gear segment lever (27), will touch the cam segment (28a) with ascending curved part (31), mounted to carrier (4a), so controlling the second gear segment lever up to exceeding also the first swing-out angle that the gearing (34) of the second gear segment lever (27) will be in mesh with toothed wheel (33) having such a drive connection with toothed wheel (7), which in turn meshes with first gear segment lever (2), that at a corresponding swing- in depth of the latter, the second gear segment lever (27) will be swung out so far that the second swing-out angle will be exceeded. As a connection between these toothed wheels (33 and 7), further comprising a driving clutch (27a) which allows the second gear segment lever (27) to advance to the first swing-out angle.

2. Drive according to claim 1 wherein, for the actuation of cutter (42) a rocker (40) has been provided of which one side can be turned by a stud (36) arranged on the second gear segment lever (27), thereby actuating the cutter (42) by its other side.

3. Drive according to claim 2 wherein, the rocker (40) comprises a slide (39) which can be moved to two positions by means of the electromagnet (49). In one position the stud (36) will rest at the longer stop (37) and in the other position at the shorter stop (52) so that the cut-in of the paper can be selected.

4. Drive according to claims 1 to 3 wherein, the cutter (42) and the printing stamp (45) are commonly mounted on the supporting arm (48).

## Revendications

1. Entraînement du couteau pour dispositif d'alimentation en papier, comportant une came plate (4) fixée latéralement sur un disque porteur (4a) et entraînée par un moteur, plusieurs lobes de profondeurs différentes étant répartis sur le pourtour de came, ainsi qu'un levier à secteur denté (2) pivotant sur un axe fixe et venant, par l'intermédiaire d'un galet (3) contre la came, la denture (6) du levier engrenant dans un pignon (7), qui entraîne, par l'intermédiaire d'une roue libre (8), un cylindre de défilement du papier, chaque fois que le levier à secteur denté pivote hors d'un lobe de came, ce dispositif étant caractérisé en ce que sur le côté du disque porteur (4a) opposé à la came (4), il est prévu un deuxième levier à secteur denté (27) pivotant autour d'un axe fixe (1), ce levier actionnant, au moment du dépassement d'un premier angle de pivotement vers l'extérieur, une lame (42) placée au-dessus de la bande de papier (12), cependant qu'au levier (27) est fixé un galet (28) qui, au passage d'un deuxième angle, plus petit, de pivotement du deuxième levier (27) vers l'extérieur, monte sur un nez de came (28a) à lobe ascendant (31) fixé sur le disque porteur (4a), de sorte qu'ensuite le deuxième levier à secteur denté est amené à dépasser aussi le premier angle de pivotement vers l'extérieur et que la denture (34) du deuxième levier (27) engrène dans un pignon (33), qui, sur le plan de l'entraînement, coopère avec le pignon (7) engrenant dans le premier levier à secteur denté (2) de sorte que, pour une profondeur déterminée de pivotement du premier levier (2) vers l'intérieur, le deuxième levier (27) pivote vers l'extérieur jusqu'à ce que le deuxième angle de pivotement vers l'extérieur soit dépassé, cependant que, dans la liaison entre ces deux pignons (33 et 7), il est prévu un accouplement à entraîneur (27a), qui permet d'anticiper l'avance du deuxième levier (27) guidé vers le premier angle de pivotement vers l'extérieur.

2. Dispositif suivant la revendication 1, caractérisé en ce que, pour l'actionnement de la lame (42), il est prévu un levier basculant (40), dont un côté peut pivoter sous l'action d'un doigt (36) disposé sur le deuxième levier à secteur denté (27), de sorte que le deuxième côté actionne la lame (42).

3. Dispositif suivant la revendication 2, caractérisé en ce que, sur le levier basculant (40), est disposé un support de butée (39), mobile entre deux positions sous l'action d'un électro-aimant (49), le doigt (36) venant, dans une position, contre une butée relativement avancée (37) et, dans l'autre position, contre une butée relativement moins avancée (52), de sorte qu'il est possible de régler au choix une simple ébauche de coupe du papier.

4. Dispositif suivant l'une quelconque des revendications 1, 2 et 4, caractérisé en ce que la lame (42) et un tampon d'impression (45) sont fixés ensemble sur un bras porteur (48).
